# EUROPÄISCHE PATENTSCHRIFT

(11) **EP 1 798 345 B1**
(45) Veröffentlichungstag und Bekanntmachung des Hinweises auf die Patenterteilung: **16.07.2008**
(21) Anmeldenummer: 06400038.3
(22) Anmeldetag: 13.12.2006
(51) Int. Cl.: E02F 3/407, E02F 7/02

(54) **Schaufel für Ladefahrzeuge**
Bucket for loader vehicles
Godet pour vehicules chargeurs

(30) Priorität: 15.12.2005 DE 102005060165
(43) Veröffentlichungstag der Anmeldung: 20.06.2007
(73) Patentinhaber: Demmelmaier, Eduard, 85229 Markt Indersdorf (DE); Lang, Thomas, 85391 Allershausen (DE)
(72) Erfinder: Demmelmaier, Eduard, 85229 Markt Indersdorf (DE); Lang, Thomas, 85391 Allershausen (DE)

(56) Entgegenhaltungen:
- EP-A2- 0 154 326
- EP-A2- 1 133 908
- WO-A-88/07965
- WO-A-20/06097179
- DE-A1-8102004 024 16
- GB-A- 2 101 079
- JP-A- 9 088 354
- US-A1- 4 864 748
- US-A1- 5 957 394

## Beschreibung

Die Erfindung betrifft eine Schaufel für ein Ladefahrzeug, insbesondere Radlader oder Bagger, in Form eines sich nach hinten verjüngenden Trichters mit einer hinteren Trichteröffnung.
Im Sinne der Erfindung ist hinter dieser hinteren Trichteröffnung, außen an der Schaufel eine Förderanlage mit Antrieb und Auslässen befestigt.
Die Förderanlage ist als Schnecken- oder Bandförderer oder Becherwerk ausgeführt.

Derartige Schaufeln finden u.a. Anwendung beim Hochwasserschutz zum Befüllen flexibler Schläuche, im Hoch-, Tief- und Straßenbau, in der Landwirtschaft, bei der Garten- und Landschaftsgestaltung und beim Erosionsschutz usw..

Druckschriften von Schaufeln mit integrierten Förderschnecken und/oder hinter oder seitlich der Schaufel angebauten Förderanlagen in Form von Streuvorrichtungen sind bereits bekannt.

Die Patentschrift US-A-5957394 behandelt eine Schaufel für Ladefahrzeuge in Trichterform mit einer in der Schaufelmulde quer zur Fahrtrichtung angebrachten Förderschnecke, die an beiden Enden Flügelförderer aufweist. Bei dieser Erfindung ist der Trichter nach hinten komplett geschlossen (Anspruch 1, b)), (Schaufel mit vorderer Öffnung nach oben gekippt betrachtet). Die Förderschnecke weist keinen abbaubaren Fördertrog auf; sie fördert das Schüttgut nicht aus der Schaufel heraus, sondern nur innerhalb der Schaufel zu einem der Flügelförderer. Die Förderschnecke ist in den muldenförmigen Boden des Trichters (Anspruch 1, d)) integriert. Eine untere Trichteröffnung ist hier im Sinne der Erfindung nicht vorgesehen, sondern das Fördermaterial wird mit den Flügelförderern durch je eine kleine seitlich in der Wand (18) der Schaufel/des Trichters angeordnete Öffnung aus der Schaufel herausgefördert.

Die Druckschrift GB-A-2 101 079 A behandelt eine Schaufel für Ladefahrzeuge mit einer innerhalb der Schaufel positionierten Förderschnecke. Diese Schaufel weist weder eine Trichterform noch eine Öffnung nach hinten auf (Schaufel horizontal gekippt betrachtet, mit großer Schaufelöffnung nach vorne und kleiner Trichteröffnung nach hinten zeigend). Schüttgut wird von der Förderschnecke durch eine kleine Öffnung seitlich aus der Schaufel heraus gefördert. Seitlich außerhalb der Schaufel befinden sich ein Flügel- und ein Bandförderer.

Auch die Druck schriften DE2441606A1, DE2353789A, GB1419353, WO93/01365, DE102004009662 A1 und GB2334507 zeigen Schaufeln für Ladefahrzeuge aus dem Stand der Technik.
Keine dieser Druckschriften behandelt Laderschaufeln, mit hinter der hinteren Trichteröffnung außerhalb der Schaufel angebrachten Förderanlagen wie Schneckenförderern, Bandförderern oder Becherwerken.
Keine der beschriebenen Schaufeln in Trichterform weist klassische hintere Trichteröffnungen auf, deren Größe und Form von den Austrittskanten der sich nach hinten verjüngenden trichterbildenden Flächen bestimmt werden. Die Fördermenge der beschriebenen Förderanlagen ist dadurch sehr gering.

Die EP 1 133 908 A2 behandelt eine Schaufel für Ladefahrzeuge bei der sich nur die Ober- und Unterseite (14,16) nach hinten verjüngen, nicht jedoch die beiden Seitenflächen (18,20), mit zwei quer zur Fahrtrichtung in die Schaufel parallel integrierte Förderschnecken. Im rechten und linken seitlichen Bereich des Bodens (base, 22) der Schaufel befinden sich je eine Öffnung (62/64) (Schaufel horizontal gekippt betrachtet, mit großen Schaufelöffnung nach oben und der kleinen Trichteröffnung nach unten zeigend), durch die das Streumaterial auf die darunter befindlichen Streuscheiben fallen kann.
Diese Schaufel weist keine erfindungsgemäße Trichterform auf, zeigt aber im wesentlichen alle Merkmale des Oberbegriffs aus Änspruch 1. Die Seitenflächen (18, 20) der Schaufel verlaufen parallel zueinander. Die Förderschnecken befinden sich innerhalb der Schaufel. Sie hat mehrere Öffnungen im Schaufelboden (base) nach unten, die nur örtlich, in Teilbereichen, den Schaufelboden durchdringen. Bei den an der Schaufel unten angebauten Förderanlagen handelt es sich nicht um Schneckenförderer, Bandförderer oder Becherwerke, sondern um Streugeräte.

In Anwendung befindliche Laderschaufeln und Baggerlöffel in Trichterform mit hinter der hinteren Trichteröffnung, außerhalb der Schaufel angebrachten Schneckenförderern, Bandförderern oder Becherwerken als Förderanlage, sind nicht bekannt.

Ausgehend von diesem Stand der Technik liegt der Erfindung die Aufgabe zugrunde, eine Schaufel für ein Ladefahrzeug so weiter zu entwickeln, dass sie zum schnellen Befüllen und Auslegen flexibler Schläuche für den Hochwasserschutz, für Aufgaben im Hoch-, Tief- und Straßenbau, in der Landwirtschaft, der Garten- und Landschaftsgestaltung sowie für den Erosionsschutz, sehr effizient, flexibel und dadurch kostengünstig einsetzbar ist.

Gelöst wird diese Aufgabe durch eine Schaufel mit den kennzeichnenden Merkmalen nach Anspruch 1. Vorteilhafte Ausgestaltungen der Erfindung ergeben sich aus den Ansprüchen 2 bis 8.

Diese Schaufel in Form eines sich nach hinten verjüngenden Trichters mit einer hinteren Trichteröffnung, weist erfindungsgemäß hinter dieser hinteren Trichteröffnung außen eine Förderanlage mit Antrieb und Auslassöffnungen auf.

Der Begriff "Förderanlage" bezieht sich im Sinne dieser Erfindung auf Schnecken-oder Bandförderer oder auf ein Becherwerk.

Im Folgenden wird die Erfindung unter Bezugnahme auf die Zeichnungen (Figuren 1 bis 4) beschrieben.
Es zeigen:
Figur 1: Seitenansicht der Schaufel
Figur 2: Trichterform, Schaufel im gekippten Zustand
Figur 3: Schaufel aus Frontansicht
Figur 4: Schaufel aus Rückansicht

Die Figuren für die Schaufel gelten im Sinne der Erfindung gleichfalls für Baggerlöffel. Der Einfachheit halber schließt bei den weiteren Ausführungen der Begriff Schaufel" gleichfalls den Begriff "Baggerlöffel" mit ein.

Die Schaufel 1 weist die Form eines sich nach hinten verjüngenden Trichters 2, mit fördertechnisch möglichst günstigen Verjüngungswinkeln der trichterbildenden Flächen, kombiniert mit einem Optimum an Fassungsvermögen der Schaufel 1.

Die Schaufel 1 endet mit einer hinteren Trichteröffnung 3, durch die das Fördergut zur dahinter befestigten Förderanlage 4 gelangt.

Anmerkung:
Bei der Bezeichnung "hintere Trichteröffnung" und "nach hinten verjüngtem Trichter" ist die Schaufel horizontal liegend zu betrachten, die vordere Schaufelöffnung zeigt dabei nach links und die "hintere Trichteröffnung" nach rechts (s. Figur 1).

Im Sinne der Erfindung wird Größe und Form der hinteren Trichteröffnung (3) von den Austrittskanten der sich nach hinten verjüngenden trichterbildenden Flächen bestimmt.

Die Schaufel 1 kann auch wie herkömmliche Laderschaufeln gestaltet sein, wobei im hinteren Bereich (Bereich der Schaufelmulde) sich die beiden Seitenflächen trichterförmig bis zur hinteren Trichteröffnung 3 verjüngen.

Die Förderanlage 4, in Form von querliegenden Förderschnecken, wird, im Gegensatz zu bekannten laderschaufeln mit querliegenden Förderschnecken, hinter der hinteren Trichteröffnung 3 mittels einer Schnelltrenvorrichtung, zum schnellen Ab- und Aubau, mit der Schaufel verbunden. Die Förderanlage 4 ist wahlweise so gestaltet (Förderschnecken so gewendelt), dass das Fördermaterial entweder auf der rechten oder auf der linken Seite, bzw. rechts und links gleichzeitig, bzw. direkt aus der Mitte heraus in alle Richtungen gefördert werden kann.

Energieversorgung und Steuerung des Antriebs 5 erfolgen wahlweise hydraulisch, mechanisch, pneumatisch, elektrisch oder in Kombination miteinander vom Trägerfahrzeug aus. Die Steuerung kann wahlweise auch funktechnisch erfolgen.

Die Steuerung des Antriebs 5 ermöglicht bei Bedarf eine Anpassung der Fördermenge der Förderanlage 4 an die Fahrgeschwindigkeit des Trägerfahrzeugs. Zur Änderung der Förderichtung ist im Bereich der Schaufel 1 und/oder am Ladefahrzeug ein Schafter/Umschaltventil angebracht.

Die Öffnungen / Auslässe 6 der Förderanlage 4 sind in ihrer Größe, Form und Lage variabel. Sie können dreh-, klapp-, verschieb- und schwenkbar an der Förderanlage 4 befestigt sein und weisen Schnellwechselvorrichtungen für weitere Anbauten auf.

Zur Verwendung der Schaufel 1 für den Normalgebrauch" kann die Förderanlage 4 abgebaut werden. Die dabei frei werdende Trichteröffnung 3 wird mit einer stabilen Abdeckplatte 7 verschlossen.

Im Trichterbereich 2 der Schaufel 1 befindet sich ein Gitter 8 zum Heraussieben von zu großen Fördergutteilen, das gleichzeitig auch als Schutzgitter fungiert. Wahlweise ist dieses Gitter 8 mit einer Abdeckplatte 9 verschlossen, die abgebaut oder ausgetauscht werden kann.

Die Schaufel 1 weist an der Rückwand mehrere Versteifungsrippen 10 auf, die an der Schaufel 1 nicht erwünschte Verformungen verhindern, die Krafteinleitung vom Trägerfahrzeug verbessern und gleichzeitig die Förderanlage 4 vor Beschädigung schützen.

### Funktionsbeschreibung der Schaufel 1 mit und ohne Förderanlage 4:

Je nach Einsatzart kann die Schaufel 1 mit montierter Abdeckplatte 7 und / oder Abdeckplatte 9 für normale Laderarbeiten ohne Förderanlage 4 verwendet werden. Für Einsätze, bei denen das Fördergut kontinuierlich, dosiert (in Endlossäcke usw.) abgegeben werden soll oder für sonstige Aufgaben, werden die Abdeckplatten 7 und/oder 9 entfernt, die Förderanlage 4 an die Trichteröffnung 3 montiert und versorgungs- /steuerungstechnisch an das Ladefahrzeug angeschlossen. Nachdem das Fördergut mit der Schaufel 1 normal aufgenommen wurde, rutscht es, nach Kippen der Schaufel in die Horizontallage (s. Figur 2), durch die Trichteröffnung 3 in die Förderanlage 4, mit der es dann weiter gefördert werden kann.

## Patentansprüche

1. Schaufel für ein Ladefahrzeug, insbesondere Radlader oder Bagger, in Trichterform mit hinterer Trichteröffnung, mit Förderanlage, Antrieb und Auslässen, wobei
Größe und Form der hinteren Trichteröffnung (3), des Trichters (2), von den Austrittskanten der sich nach hinten verjüngenden trichterbildenden Flächen der Schaufel (1) bestimmt werden,
**dadurch gekennzeichnet, dass**
die Förderanlage (4) ein Schnecken- oder Bandförderer oder Becherwerk ist und dass
die Förderanlage (4) mit Antrieb (5) und Auslässen (6) hinter der hinteren Trichteröffnung (3), außerhalb der Schaufel (1) mit einer Schnelltrennvorrichtung mechanischtrennbar mit der Schaufel (1) verbunden ist.

2. Schaufel nach Anspruch 1 **dadurch gekennzeichnet, dass**
der Antrieb (5) vom Ladefahrzeug aus mechanisch und/oder hydraulisch und/oder pneumatisch und/oder elektrisch mit variabler Geschwindigkeit angetrieben und gesteuert wird, bzw. drahtlos gesteuert wird, bzw. die Antriebsgeschwindigkeit in Abhängigkeit von der Fahrgeschwindigkeit des Ladefahrzeugs gesteuert wird.

3. Schaufel nach den Ansprüchen 1 und 2 **dadurch gekennzeichnet, dass**
die Förderanlage (4) durch die Auslässe (6) Fördermaterial seitlich nach rechts oder links oder nach beiden Seiten gleichzeitig oder von der Mitte heraus, nach allen Richtungen fördert.

4. Schaufel nach Anspruch 3 **dadurch gekennzeichnet, dass** die Auslässe (6) in ihrer Größe, Form und Lage variabel und in alle Richtungen dreh-, klapp-, verschieb- und schwenkbar an den Förderanlage (4) befestigt sind, sowie Schnellwechselvorrichtungen für weitere Anbauten aufweisen.

5. Schaufel nach vorherigen Ansprüchen **dadurch gekennzeichnet, dass**
eine Änderung der Förderichtung der Förderanlage (4) mit einem Schalter oder einem Umschaltventil an der Schaufel (1) oder am Ladefahrzeug, erfolgt.

6. Schaufel nach Anspruch 1 **dadurch gekennzeichnet, dass**
der Trichter (2) ein entfernbares oder aufklappbares Gitter (8) mit oder ohne Abdeckplatte (9) aufweist.

7. Schaufel nach Anspruch 1 **dadurch gekennzeichnet, dass** die Schaufel (1) an der Rückseite mehrere Versteifungsrippen (10) aufweist, die sich um die Förderanlagen (4) herum bis zur Bodenwand der Schaufel (1) erstrecken und dass diese Versteifungsrippen (10) Befestigungsmöglichkeiten für das Ladefahrzeug und für weitere Geräte und Vorrichtungen besitzen.

8. Schaufelnach einem der vorherigen Ansprüche **dadurch gekennzeichnet, dass** weitere in verschiedene Richtungen fördernde Förderanlagen gleicher oder unterschiedlicher Bauart in Kombination zueinander angeordnet sein können.

## Claims

1. Bucket for a loader vehicle, in particular a wheel loader or digger, in the form of a funnel with a funnel opening at the rear, with materials handling equipment, drive and outlets, whereby the size and shape of the rear funnel opening (3) of the funnel (2) is determined by the discharge edge of the surfaces of the bucket (1) that form the funnel and that taper towards the rear, **characterized in that**
the materials handling equipment (4) is a screw conveyor, a belt conveyor or a bucket chain conveyor, and that the materials handling equipment (4) with drive (5) and outlets (6) is joined behind the funnel opening (3), outside of the bucket (1), by a quick-release device by means of which it can be mechanically separated.

2. Bucket according to Claim 1, **characterized in that**
the drive (5) can be driven and operated with variable speed from the loader vehicle mechanically and/or hydraulically and/or electrically, or is under wireless control, or where the drive speed is controlled depending on the speed at which the loader vehicle is moving.

3. Bucket according to Claims 1 and 2 **characterized in that**
the materials handling equipment (4) transports the conveyed material through the outlets (6) to the right-hand side, or to the left-hand side, or to both sides at the same time, or in all directions from the centre.

4. Bucket according to Claim 3, **characterized in that**
the outlets (6) are variable in their size, shape and position, and are fastened to the materials conveying equipment (4) in such a way that they can be turned, folded, moved and pivoted in every direction, and have quick-change attachments for additional fittings.

5. Bucket according to the foregoing claims, **characterized in**
**that**
the transport direction of the materials conveying equipment (4) can be changed by a switch or a changeover valve at the bucket (1) or on the loader vehicle.

6. Bucket according to Claim 1, **characterized in that**
the funnel (2) incorporates a grille (8) that can be removed or swung out of the way, with or without a covering plate (9).

7. Bucket according to Claim 1 **characterized in that**
the bucket (1) has several reinforcing ribs (10) on the rear that extend around the materials handling equipment (4) to the floor of the bucket (1), and that these reinforcing ribs (10) have fastening facilities for the loader vehicle and for other devices and equipment.

8. Bucket according to one of the foregoing claims
**characterized in that**
further materials handling equipment, transporting material in various directions and having the same or another type of construction, can be arranged in combination with one another.

## Revendications

1. Godet pour véhicules chargeurs, en particulier pour chargeurs sur pneus ou pelleteuses, présentant une forme d'entonnoir avec une sortie d'entonnoir postérieure, comportant un dispositif d'alimentation, un entraînement et des sorties de distribution, dans lequel la taille et la forme de la sortie postérieure (3) de l'entonnoir (2) sont déterminées par les surfaces de sortie des parois du godet (1), qui se rétrécissent vers l'arrière pour constituer un entonnoir, **caractérisé**
**en ce que** le dispositif d'alimentation (4) est un convoyeur à vis, un convoyeur à bande ou un élévateur à godets
et **en ce que** le dispositif d'alimentation (4) avec entraînement (5) et sorties de distribution (6) est fixé au godet (1) au moyen d'un dispositif rapide de connexion mécanique démontable, agencé derrière la sortie d'entonnoir postérieure (3), à l'extérieur du Godet (1).

2. Godet selon la revendication 1, **caractérisé**
**en ce que** l'entraînement (5) est actionné et commandé mécaniquement, hydrauliquement, pneumatiquement et/ou électriquement par le chargeur à une vitesse variable, la commande pouvant être effectuée sans fil et la vitesse d'entraînement pouvant être commandée en fonction de la vitesse de déplacement du chargeur.

3. Godet selon les revendications 1 et 2, **caractérisé**
**en ce que** le dispositif d'alimentation (4) peut dispenser le matériau d'alimentation à travers les sorties (6) latéralement vers la droite, vers la gauche, simultanément des deux côtés ou encore depuis le centre dans toutes les directions.

4. Godet selon la revendication 3, **caractérisé**
**en ce que** les sorties (6) présentent une taille, une forme et un agencement variables, en ce qu'elles sont fixées au dispositif d'alimentation (4) de manière à pouvoir tourner, se rabattre, glisser et pivoter dans toutes les directions, et en ce qu'elles comportent des dispositifs de fixation rapide permettant de monter d'autres accessoires.

5. Godet selon les revendications précédentes, **caractérisé**
**en ce qu'**une modification de la direction d'alimentation du dispositif d'alimentation (4) s'effectue en actionnant un interrupteur ou une vanne de commutation disposé sur le godet (1) ou sur le chargeur.

6. Godet selon la revendication 1, **caractérisé**
**en ce que** l'entonnoir (2) comporte une grille (8) amovible ou rabattable avec ou sans couvercle (9).

7. Godet selon la revendication 1, **caractérisé**
**en ce que** le godet (1) comporte plusieurs nervures de renforcement (10) sur sa partie postérieure qui s'étendent autour du dispositif d'alimentation (4) jusqu'à la paroi inférieure du godet (1) et en ce que ces nervures de renforcement (10) présentent des possibilités de fixation pour le chargeur et pour d'autres appareils et dispositifs.

8. Godet selon l'une des revendications précédentes,
**caractérisé**
**en ce que** d'autres dispositifs d'alimentation procurant une alimentation dans différentes directions, de conception similaire ou différente, peuvent être agencés conjointement.
